# EUROPÄISCHE PATENTANMELDUNG

(11) **EP 1 508 646 A1**
(43) Veröffentlichungstag der Anmeldung: **23.02.2005**
(21) Anmeldenummer: 04015963.4
(22) Anmeldetag: 07.07.2004
(51) Int. Cl.: E03C 1/23

(54) **Ventileinrichtung mit Bedienelement.**

(30) Priorität: 16.08.2003 DE 20312629 U
(71) Anmelder: HANSA METALLWERKE AG, 70567 Stuttgart (DE)
(72) Erfinder: Fischl, Johannes, 73061 Ebersbach (DE)
(74) Vertreter: Ostertag, Ulrich, Dr.

(57) **Zusammenfassung**

Eine sanitäre Wasch- oder Spültischgarnitur (1) umfasst in bekannter Weise einen am Randbereich eines Waschoder Spültisches (4) montierbare Einhebelmischer (2) sowie ein Ablaufventil (3) für den Spül- und Waschtisch (4). Das Ablaufventil (3) besitzt ein am Grunde des Beckens des Wasch- oder Spültisches (4) montierbares Ventilgehäuse (11) sowie ein gegenüber dem Ventilgehäuse (11) bewegliches Verschlussglied (12). Ein Betätigungsglied (13), z. B. ein mehrgliedriges Gestänge (13a,13b), ist mit einem Endbereich durch eine Durchgangsbohrung (8) des Armaturenkörpers (9) des Einhebelmischers (2) hindurchgeführt und weist dort einen Betätigungsknopf (14) auf. An seinem anderen Ende ist das Betätigungsglied (13) mit einem in dem Ventilgehäuse (11) untergebrachten Betätigungsmechanismus für das Verschlussglied (12) verbunden. Der Betätigungsknopf (14) ragt nur in der Schließstellung des Ablaufventiles (3) aus der Sanitärarmatur (2) heraus. In der Öffnungsstellung des Ablaufventils (3) dagegen taucht der Betätigungsknopf (14) vollständig in die Santitärarmatur (2) ein; in dieser Position fluchtet seine äußere Stirnfläche (15) mit den benachbarten Oberflächenbereichen des Einhebelmischers (2). Das Ablaufventil (3) kann nur durch Druck auf das Verschlussglied (12) des Ablaufventiles (3), nicht dagegen durch Zug am Betätigungsknopf (14) des Betätigungsgliedes (13) geschlossen werden.

## Beschreibung

Die Erfindung betrifft eine sanitäre Wasch- oder Spültischgarnitur mit
a) einer am Randbereich eines Wasch- oder Spültisches montierbaren Sanitärarmatur;
b) einem Ablaufventil, das seinerseits umfasst:
   ba) ein am Grunde des Bodens des Wasch- oder Spültisches montierbares Ventilgehäuse;
   bb) ein gegenüber dem Ventilgehäuse bewegliches Verschlussglied, das in der Schließstellung des Ablaufventiles an einer Dichtfläche des Ventilgehäuses anliegt und in der Offenstellung des Ablaufventiles einen Abstand von dieser Dichtfläche aufweist;
c) einem Betätigungsglied, welches
   ca) mit einem Endbereich durch eine Durchgangsbohrung der Sanitärarmatur hindurchgeführt ist und dort einen Betätigungsknopf aufweist, der in der Schließstellung des Ablaufventiles aus der Sanitärarmatur herausragt;
   cb) an seinem anderen Ende mit einem in dem Ventilgehäuse untergebrachten Betätigungsmechanismus für das Verschlussglied verbunden ist. Praktisch alle derzeit bekannten sanitären Wasch- oder Spültischgarnituren sind in der eingangs genannten Art ausgebildet. Die Betätigung des Ablaufventiles geschieht hier ausschließlich über den Betätigungsknopf des Betätigungsgliedes, der zum Schließen des Ablaufventiles nach oben gezogen, zum Öffnen des Ablaufventiles dagegen nach unten gedrückt wird. Der Betätigungsknopf steht hierzu über die Außenkontur der Sanitärarmatur über und ist im Allgemeinen mit einem größeren Durchmesser als das sich hierin anschließende Betätigungsglied versehen. Auf diese Weise kann der Betätigungsknopf von den Fingern des Benutzers um- und hintergriffen werden, so dass die zum Schließen des Ablaufventiles erforderliche Zugkraft leicht aufgebracht werden kann. Nachteilig bei dieser bekannten Ausgestaltung ist, dass der aus der Sanitärarmatur herausragende Betätigungsknopf ein Schmutznest ist, in dem sich insbesondere Kalk oder sonstige Ablagerungen sammeln können, und dass darüber hinaus das optische Erscheinungsbild der gesamten Sanitärarmatur beeinträchtigt ist.

Aufgabe der vorliegenden Erfindung ist es, eine sanitäre Wasch- oder Spültischgarnitur der eingangs genannten Art so auszugestalten, dass sie leichter und vollständiger gereinigt werden kann und optisch ansprechender ist.

Diese Aufgabe wird erfindungsgemäß dadurch gelöst, dass
d) der Betätigungsknopf in der Schließstellung des Ablaufventiles vollständig in die Sanitärarmatur eintaucht und seine äußere Stirnfläche mit den benachbarten Oberflächenbereichen der Sanitärarmatur fluchtet.

Erfindungsgemäß wird das bisher übliche Konzept, nach welchem das Ablaufventil bedient wird, verlassen: Nur noch die Öffnungsbewegung des Verschlussgliedes des Ablaufventiles wird durch Druck auf den Betätigungsknopf herbeigeführt, der nur noch in der Schließstellung des Ablaufventiles aus der Sanitärarmatur herausragt. In der Offenstellung des Ablaufventiles, die im Allgemeinen diejenige Stellung ist, in welcher das Ablaufventil die längste Zeit verbleibt, ist der Betätigungsknopf dagegen nicht mehr zugänglich und auch nicht sichtbar. Auf diese Weise wird einerseits das optische Erscheinungsbild der gesamten Sanitärarmatur verbessert und andererseits die Gefahr von Schmutzablagerungen an dem Betätigungsknopf bzw. dem Übergangsbereich zwischen dem Betätigungsknopf und dem Betätigungsglied verringert. Das Schließen des Ablaufventiles wird bei der neuerungsgemäßen Wand- oder Spültischgarnitur nicht mehr mit Hilfe des Betätigungsknopfes sondern durch einen Druck auf das Verschlussglied des Ablaufventiles bewirkt.

Das Betätigungsglied, das bei der erfindungsgemäßen Waschoder Spültischgarnitur eingesetzt wird, muss so ausgebildet sein, dass Kräfte in beiden Richtungen durch Druck (Schub) übertragen werden können. Bei einem Ausführungsbeispiel ist das Betätigungsglied ein mehrere gelenkig miteinander verbundene Einzelglieder umfassendes Gestänge.
Bei einem anderen Ausführungsbeispiel wird als Betätigungsglied ein Bowdenzug eingesetzt.

Der Betätigungsknopf kann gegen die Durchgangsbohrung der Sanitärarmatur durch eine Dichtung abgedichtet sein, so dass durch den Spalt zwischen Betätigungsknopf und Armaturengehäuse kein Wasser nach innen dringen kann.

Ein Ausführungsbeispiel der Erfindung wird nachfolgend anhand der Zeichnung näher erläutert; es zeigen
- Figur 1: schematisch in Seitenansicht und teilweise im Schnitt eine Waschtischgarnitur mit geöffnetem Ablaufventil;
- Figur 2: in einer ähnlichen Ansicht die Waschtischgarnitur von Figur 1, jedoch bei geschlossenem Ablaufventil.

Die in der Zeichnung dargestellte Waschtischgarnitur, die insgesamt mit dem Bezugszeichen 1 gekennzeichnet ist, umfasst einen Einhebelmischer 2 sowie ein Ablaufventil 3, welches an der untester Stelle des Beckens eines Waschtisches 4 montiert ist.

Der Einhebelmischer 2 ist in nicht dargestellter, bekannter Weise am Rande des Waschtisches 4 mit Hilfe eines Gewindebolzens 5, einer Befestigungsplatte 6 und eines auf den Gewindebolzen 5 aufgedrehten Schraubteils 7 befestigt. Eine Durchgangsbohrung 8 führt durch den unteren hinteren Bereich des Armaturenkörpers 9 des Einhebelmischers 2 von der hinteren, seitlichen Fläche des Armaturenkörpers 9 zu dessen bodenseitiger Stirnfläche 10.

Das Ablaufventil 3 umfasst ein Ventilgehäuse 11, dessen oberer Bereich in das Bodenloch des Waschtisches 4 dicht eingefügt ist. Gegenüber dem Ventilgehäuse 11 des Ablaufventiles 3 ist ein Verschlussglied 12 vertikal verschiebbar geführt, das seinerseits einen nach unten dichten Ventilteller 13 und einen Führungsschaft 14 umfasst.

Das Ablaufventil 3 ist mit dem Einhebelmischer 2 über ein zwei Glieder 13a, 13b umfassendes Gestänge 13 verbunden. Das erste Glied 13a ist im Wesentlichen eine gerade Stange, die an ihrem oberen Ende einen im Durchmesser vergrößerten Betätigungsknopf 14 aufweist. Der Betätigungsknopf 14 taucht in der Schließstellung des Ablaufventiles 3, die in Figur 1 dargestellt ist, vollständig in die Durchgangsbohrung 8 des Armaturengehäuses 9 ein. Seine äußere Stirnfläche 15 verläuft unter einem spitzen Winkel zur Achse des Betätigungsknopfes 14 und ist derart geformt, dass sie in der Schließstellung des Ablaufventiles 3 vollständig mit den benachbarten Oberflächenbereichen des Einhebelmischers 2 fluchtet. Es ergeben sich also an dieser Stelle keinerlei Ecken oder Vorsprünge, welche das ästhetische Erscheingungsbild stören oder Schmutznester bilden könnten.

Das zweite Glied 13b des Gestänges 13 ist bekannter Weise in das Ventilgehäuse 11 des Ablaufventiles 3 eingeführt und steht dort mit einem an und für sich bekannten Mechanismus in Verbindung, über den das Verschlussglied 12 des Ablaufventiles 3 vertikal bewegt werden kann. Die beiden Glieder 13a und 13b sind ferner über ein Verbindungsglied 16 gelenkig miteinander verbunden.

Wie Figur 1 deutlich macht, ist es nicht möglich, das Verschlussglied 12 des Ablaufventiles 3 in herkömmlicher Weise durch Ziehen an dem Betätigungsknopf 14 zu schließen, da der Betätigungsknopf 14 in der Offenstellung des Ablaufventlis 3 vollständig im Armaturengehäuse 9 des Einhebelmischers 2 verschwunden ist. Die Finger des Benutzers finden hier keinen Ansatzpunkt. Soll daher das Ablaufventil 3 geschlossen werden, drückt der Benutzer in axialer Richtung das Ventilverschlussglied 12 nach unten, wodurch dieses in die in Figur 2 dargestellte Position gelangt, in welcher es an der komplementären Dichtfläche des Ventilgehäuses 11 anliegt und so das Auslaufen von Wasser aus dem Becken des Waschtisches 4 verhindert. Die vertikale Bewegung des Verschlussgliedes 12 nach unten wird von dem Gestänge 13a, 13b auf den Betätigungsknopf 14 übertragen, der sich nunmehr, wie aus Figur 2 ersichtlich, aus dem Armaturengehäuse 9 des Einhebelmischers 2 herausschiebt und über dieses übersteht. Soll das Ablaufventil 3 wieder geöffnet werden, kann nunmehr auf den überstehenden Bereich des Betätigungsknopfes 14 ein Druck ausgeübt und der Betätigungsknopf 14 wieder in die Durchgangsbohrung 8 des Armaturengehäuses 9 hineingeschoben werden, was mit einer entsprechenden Bewegung des Verschlussgliedes 12 nach oben in die in Figur 1 dargestellte Öffnungsposition verbunden ist.

## Patentansprüche

1. Sanitäre Wasch- oder Spültischgarnitur mit
a) einer am Randbereich eines Wasch- oder Spültisches montierbaren Sanitärarmatur;
b) einem Ablaufventil, das seinerseits umfasst:
ba) ein am Grunde des Bodens des Wasch- oder Spültisches montierbares Ventilgehäuse;
bb) ein gegenüber dem Ventilgehäuse bewegliches Verschlussglied, das in der Schließstellung des Ablaufventiles an einer Dichtfläche des Ventilgehäuses anliegt und in der Offenstellung des Ablaufventiles einen Abstand von dieser Dichtfläche aufweist;
c) einem Betätigungsglied, welches
ca) mit einem Endbereich durch eine Durchgangsbohrung der Sanitärarmatur hindurchgeführt ist und dort einen Betätigungsknopf aufweist, der in der Schließstellung des Ablaufventiles aus der Sanitärarmatur herausragt;
cb) an seinem anderen Ende mit einem in dem Ventilgehäuse untergebrachten Betätigungsmechanismus für das Verschlussglied verbunden ist;
**dadurch gekennzeichnet, dass**
d) der Betätigungsknopf (14) in der Schließstellung des Ablaufventiles (12) vollständig in die Sanitärarmatur (2) eintaucht und seine äußere Stirnfläche (15) mit den benachbarten Oberflächenbereichen der Sanitärarmatur (2) fluchtet.

2. Sanitäre Wasch- oder Spültischgarnitur nach Anspruch 1, **dadurch gekennzeichnet, dass** das Betätigungsglied (13) ein mehrere gelenkig miteinander verbundene Einzelglieder (13a, 13b) umfassendes Gestänge ist.

3. Sanitäre Wasch- oder Spültischgarnitur nach Anspruch 1, **dadurch gekennzeichnet, dass** das Betätigungsglied ein Bowdenzug ist.
